# EUROPÄISCHE PATENTSCHRIFT

(11) **EP 3 238 823 B1**
(45) Veröffentlichungstag und Bekanntmachung des Hinweises auf die Patenterteilung: **18.04.2018**
(21) Anmeldenummer: 16167740.6
(22) Anmeldetag: 29.04.2016
(51) Int. Cl.: B02C 13/282, B02C 18/16, B02C 18/22

(54) **ZERKLEINERUNGSMASCHINE**
GRINDING MACHINE
BROYEUR

(43) Veröffentlichungstag der Anmeldung: 01.11.2017
(73) Patentinhaber: UNTHA shredding technology GmbH, 5431 Kuchl (AT)
(72) Erfinder: PISCHON, Stefan, 5431 Kuchl (AT); REST, Andreas, 5431 Kuchl (AT)
(74) Vertreter: Torggler & Hofinger Patentanwälte

(56) Entgegenhaltungen:
- EP-A1- 1 371 420
- US-A1- 2015 158 030

## Beschreibung

Die Erfindung betrifft eine Zerkleinerungsmaschine zum Zerkleinern von Material, insbesondere von Wertstoffen, Restholz und Datenträgern, umfassend ein Maschinengestell, wenigstens einen am Maschinengestell drehbar gelagerten Zerkleinerungsrotor und einen Materialaufgaberaum, wobei der Materialaufgaberaum wenigstens einen Wandabschnitt aufweist, über welchen das zu zerkleinernde Material dem wenigstens einen Zerkleinerungsrotor zuführbar ist, und welcher in einem Zerkleinerungsbetrieb der Zerkleinerungsmaschine feststehend ausgebildet ist und in einem Wartungsbetrieb der Zerkleinerungsmaschine um eine Drehachse verschwenkbar ist.

Solche Zerkleinerungsmaschinen sind aus dem Stand der Technik, beispielsweise der EP 2 218 508 A1, bekannt.

Figur 1 zeigt einen relevanten Ausschnitt einer solchen Zerkleinerungsvorrichtung 101 in einer Schnittdarstellung: Die Zerkleinerungsmaschine 101 umfasst ein Maschinengestell 104, an welchem ein Zerkleinerungsrotor 105 drehbar gelagert ist. Das mittels des Zerkleinerungsrotors 105 zu zerkleinernde Material wird der Zerkleinerungsmaschine 101 über einen Materialaufgaberaum 106 zugeführt, wobei der Materialaufgaberaum 106 beispielsweise durch Radlader, Gabelstapler oder Förderbänder manuell beschickt werden kann. Die Zerkleinerungsmaschine 101 umfasst weiterhin eine Zuführvorrichtung 120, welche schwenkbar am Maschinengestell 104 gelagert ist und mit welcher das zu zerkleinernde Material zum Zerkleinerungsrotor 105 beförderbar ist. Die Zuführvorrichtung 120 umfasst dabei einen Schwenkarm und einen Nachdrücker 121, welcher am freien Ende des Schwenkarms 122 angeordnet ist. Der Nachdrücker 121 weist eine Nachdrückfläche 133 und eine Unterseite 138 auf. Die Zuführvorrichtung 120 wird im Zerkleinerungsbetrieb entlang einer Nachdrückwand 126 geführt. Im unteren Bereich umfasst die Nachdrückwand 126 einen Wandabschnitt 107, der zu Wartungszwecken um eine Drehachse 108 mittels einer Kolben-Zylinder-Einheit 128 verschwenkbar ist. Dabei wird der Wandabschnitt 107 in den Materialaufgaberaum 106 hineingeschwenkt. Eine Bedienperson 134 erhält dadurch Zugang zu dem Zerkleinerungsrotor 105 und kann beispielsweise am Rotor 105 angeordnete Zerkleinerungsmesser auswechseln.

Eine weitere typische Wartungstätigkeit besteht darin, den Maschineninnenraum zu reinigen. Dies ist bei der in der Figur 1 dargestellten Zerkleinerungsmaschine 101 durch ein Verschwenken des Wandabschnitts 107 nur bereichsweise möglich. Insbesondere erfordert eine umfangreiche Reinigung im Bereich der Zuführvorrichtung 120 eine aufwändige Demontage einzelner Bauelemente, wie zum Beispiel von Hydraulikzylindern, welche die Zuführvorrichtung 120 bewegen, oder von der Kolben-Zylinder-Einheit 128, welche den Wandabschnitt 107 bewegt.

Ein weiterer Nachteil des in Figur 1 dargestellten Stands der Technik besteht darin, dass bei einem Verklemmen der Zuführvorrichtung 120 im Bereich des Wandelements 107 dieses Wandelement 107 nicht geöffnet werden kann, um die Verklemmung zu beheben. Nur durch eine aufwendige Demontage von Teilen oder der gesamten Einheit ist eine solche Blockade der Zuführvorrichtung beseitigbar.

Und schließlich besteht ein Nachteil darin, dass die bei einem Wechsel von einer Art von zu zerkleinerndem Material auf eine andere, davon abweichende Art von zu zerkleinerndem Material erforderliche Beseitigung des im Materialaufgaberaums verbleibenden Restmaterial nur bei einem geschlossenen Wandabschnitt 107 und durch einen Einstieg von vorne oder oben in den Materialaufgaberaum 106 möglich ist, da ein großer Teil des Restmaterials bei einem geöffneten Wandabschnitt 107 oberhalb des Wandabschnitts 107 zu liegen kommt und somit für den Maschinenbediener in der dargestellten Position nicht zugänglich ist.

In der EP 2 857 101 A1 wird eine Lösung beschrieben, bei welcher der Versuch unternommen wird, einen Teil der beschriebenen Nachteile zu beheben, indem der Wandabschnitt um eine vom Ende versetzte Drehachse verschwenkbar gelagert ist. Bei einer Verschwenkung um diese Drehachse werden gleichzeitig eine obere Öffnung, welche Zugang zur Zuführvorrichtung ermöglicht, und eine untere Öffnung, welche einen Zugang zum Rotor ermöglicht, freigegeben.

Nachteilig bei dieser Lösung ist allerdings immer noch die Tatsache, dass sich bei einer Verklemmung der Zuführvorrichtung im Bereich der Drehachse die Wartungsklappe in manchen Fällen erst gar nicht öffnen lässt. In diesem Fall muss die Zuführvorrichtung nach wie vor demontiert werden, um die Verklemmung beheben zu können.

Ein weiterer Nachteil der in der EP 2 857 101 A1 offenbarten Lösung besteht darin, dass der Zugang zur oberen Öffnung, das heißt der Zugang zur Zuführvorrichtung, nur sehr umständlich möglich ist: Eine Bedienperson muss hierzu auf ein Podest oder eine Leiter klettern und den ihr entgegen ragenden Teilabschnitt der Wartungsklappe überbrücken. Der Handlungsspielraum der Bedienperson ist hierdurch stark eingeschränkt.

Die objektive technische Aufgabe der vorliegenden Erfindung besteht also darin, eine Zerkleinerungsmaschine gemäß dem Oberbegriff des Anspruchs 1 anzugeben, bei welcher die Nachteile des Stands der Technik vermieden werden und bei welcher insbesondere eine schnelle und unaufwändige Wartung durch eine Bedienperson möglich ist.

Diese Aufgabe wird gelöst durch die Merkmale des unabhängigen Anspruchs 1.

Es ist also erfindungsgemäß vorgesehen, dass die Drehachse lösbar verriegelbar ausgebildet ist, neben dieser ersten Drehachse zumindest eine zweite lösbar verriegelbare Drehachse vorgesehen ist, und der wenigstens eine Wandabschnitt des Materialaufgaberaums im Wartungsbetrieb der Zerkleinerungsmaschine wahlweise um die erste oder die zumindest eine zweite Drehachse verschwenkbar ist.

Dadurch dass der wenigstens eine Wandabschnitt des Materialaufgaberaums im Wartungsbetrieb der Zerkleinerungsmaschine wahlweise um die erste oder die zumindest eine zweite Drehachse verschwenkbar ist, können unterschiedliche Bereiche des Materialaufgaberaums für Wartungsarbeiten zugänglich gemacht werden und zwar auch dann, wenn die Zerkleinerungsmaschine eine Zuführvorrichtung umfasst und sich diese im Bereich des wenigstens einen Wandabschnitts verklemmt hat. Die wahlweise Schwenkbarkeit um die erste und die zumindest eine zweite Drehachse schafft nämlich die Voraussetzung dafür, dass der wenigstens eine Wandabschnitt auch von dem Materialaufgaberaum und damit der Zuführvorrichtung weg bewegbar ist. Gleichzeitig kann die Zuführvorrichtung zu Wartungszwecken in jede beliebige Stellung gebracht werden, ohne dass eine in den Materialaufgaberaum hinein stehende Wartungsklappe im Weg wäre.

Eine Demontage von Hebeln, Hydraulikzylindern oder anderweitigen Maschinenkomponenten ist zur vollständigen Wartung der Zerkleinerungsmaschine und zur Behebung typischer Betriebsstörungen nicht mehr notwendig. Auch eine vollständige Entleerung des Materialaufgaberaums, um das nachfolgend zu verarbeitende Material sortenrein verarbeiten zu können, ist problemlos möglich, ohne dass sich hierzu eine Bedienperson in eine ungünstige Position bewegen müsste.

Vorteilhafte Ausführungsformen der erfindungsgemäßen Zerkleinerungsmaschine sind in den abhängigen Ansprüchen definiert.

Drei besonders bevorzugte Ausführungsformen werden nachfolgend anhand der Figuren diskutiert.
- Figur 1: zeigt die eingangs beschriebene Zerkleinerungsmaschine gemäß dem Stand der Technik.
- Figuren 2-4: zeigen einen Ausschnitt eines ersten Ausführungsbeispiels der Erfindung in einer schematischen Schnittdarstellung.
- Figur 5: zeigt einen Ausschnitt eines zweiten Ausführungsbeispiels der Erfindung in einer schematischen Schnittdarstellung.
- Figuren 6-8: zeigen einen Ausschnitt eines dritten Ausführungsbeispiels der Erfindung in einer schematischen Schnittdarstellung.
- Figuren 9a-9c: zeigen einen weiteren Ausschnitt der Zerkleinerungsmaschine gemäß einem der drei Ausführungsbeispiele in einer Seitenansicht zur Veranschaulichung des Zerkleinerungsbetriebs (Figur 9a) bzw. des Wartungsbetriebs (Figuren 9b und 9c).

Die in den Figuren 2 bis 4 dargestellte Zerkleinerungsmaschine 1 dient dem Zerkleinern von Material, insbesondere von Wertstoffen, Restholz und Datenträger, wobei unter dem Terminus Datenträger beispielsweise Akten oder beschriebene CD's zu verstehen sind.

Die Zerkleinerungsmaschine 1 umfasst ein Maschinengestell 4. An diesem Maschinengestell 4 ist ein Zerkleinerungsrotor 5 um eine Drehachse 14 drehbar gelagert. Anstelle eines Zerkleinerungsrotors können auch mehrere Zerkleinerungsrotoren vorgesehen sein. An dem Zerkleinerungsrotor 5 sind beispielsweise Reißhaken oder Messer angeordnet, die mit einer konkav geschliffenen Rundschneidkrone versehen sein können. Die Messer können durch Verschraubungen an Messerträgern befestigt sein, die wiederum in bzw. an in den Rotor gefrästen Messertaschen eingeschweißt oder angeschraubt sein können. Die rotierenden Messer wirken zur Zerkleinerung von Material mit stationären, feststehenden Gegenmessern zusammen. Die Gegenmesser können in Form von Statormessern oder Abstreifkämmen ausgebildet sein. Bevorzugt sind die Gegenmesser 40 fest mit dem Maschinengestell 4 verbunden. Zur Herbeiführung einer Relativbewegung zwischen den am Rotor 5 angeordneten Messern und den Gegenmessern 40 führt der Rotor 5 eine Rotationsbewegung in eine bestimmte Rotationsrichtung 17 durch. In den Darstellungen erfolgt die Rotationsbewegung gegen den Urzeigersinn. Zur Rotation des Zerkleinerungsrotors 5 ist ein Antriebsmittel, beispielsweise in Form eines Torquemotors vorgesehen.

Das zwischen den rotierenden Messern und den Gegenmessern zerkleinerte Material wird in weiterer Folge durch eine Siebeinrichtung 39, welche den Zerkleinerungsfaktor nach Maßgabe der Siebgröße bestimmt, ausgetragen und zum Beispiel mit Hilfe eines Transportbandes, einer Transportschnecke, eines Kettenförderers oder einer Absauganlage weiterbefördert.

Zu dem Zerkleinerungsrotor 5 gelangt das zu zerkleinernde Material über einen Materialaufgaberaum 6, der im dargestellten Fall durch eine Vorderwand 25, eine auf der anderen Seite des Zerkleinerungsrotors 5 angeordnete Rückwand 26 sowie zwei Seitenwände 27 begrenzt ist, wobei aufgrund der Darstellungsart nur eine dieser beiden Seitenwände 27 in den Figuren 2 bis 8 dargestellt ist. Auf den Materialaufgaberaum 6 kann auch noch ein Einfülltrichter aufgesetzt sein.

Bereichsweise wird die Zerkleinerungsmaschine 1 nach außen hin durch ein Gehäuse 32 abgeschirmt.

Die Zerkleinerungsmaschine 1 umfasst weiterhin eine Zuführvorrichtung 20, welche schwenkbar am Maschinengestell 4 gelagert ist und mit welcher das zu zerkleinernde Material zum Zerkleinerungsrotor 5 beförderbar ist. Die Schwenkbewegung der Zuführvorrichtung 20 erfolgt dabei um eine Drehachse 41. Diese ist im Wesentlichen parallel zur Drehachse 14 des Zerkleinerungsrotors 5 ausgerichtet. Die Zuführvorrichtung 20 weist einen keilförmigen Nachdrücker 21 auf, mit einer dem Zerkleinerungsrotor 5 zugewandten Nachdrückfläche 33, die beispielsweise im Wesentlichen eben oder konkav gekrümmt ausgebildet sein kann. Durch eine Schwenkbewegung der Zuführvorrichtung 20 wird Material, welches sich zwischen der Nachdrückfläche 33 und dem Zerkleinerungsrotor 5 befindet, in Richtung des Zerkleinerungsrotors 5 geschoben. Der Nachdrücker 21 weist weiterhin eine Unterseite 38 auf, welche der Rückwand 26 des Materialaufgaberaums 6 zugewandt ist. Die Zuführvorrichtung 20 weist weiterhin wenigstens einen, vorzugsweise zwei voneinander beabstandete Schwenkarme 22 auf, wobei die Schwenkarme 22 jeweils ein erstes Ende 23 und ein zweites Ende 24 umfassen, und wobei die Zuführvorrichtung 20 über das erste Ende 23 am Maschinengestell 4 gelagert ist und am zweiten freien Ende 24 der Nachdrücker 21 angeordnet ist. In einer vorteilhaften Ausgestaltung der Zuführvorrichtung 20 bilden die zwei parallel zueinander angeordneten Schwenkarme 22 und der daran angeordnete Nachdrücker 21 im Wesentlichen eine U-Form aus.

Der Antrieb der Zuführvorrichtung 20 erfolgt über eine antreibbare Welle, wobei die antreibbare Welle mit einem Hebelmechanismus als Teil einer außerhalb des Materialaufgaberaums 6 angeordneten Antriebsvorrichtung verbunden sein kann. Eine solche Anordnung des Hebelmechanismus außerhalb des Materialaufgaberaums 6 hat den Vorteil, dass der Hebelmechanismus nicht durch das zu zerkleinernde Material beeinträchtigt wird. Andernfalls wäre es denkbar, dass ein von dem Hebelmechanismus umfasstes Gestänge gestört oder gar zum Teil blockiert wird, wenn es innerhalb des Materialaufgaberaums 6 verbaut wäre. Ein Hydraulikzylinder oder Pneumatikzylinder kann mit dem Hebelmechanismus verbunden und dazu ausgebildet sein, den Hebelmechanismus anzutreiben. Solche Zylinder stellen zuverlässige, relativ kostengünstige und einfach zu wartende bzw. austauschbare Antriebsmittel dar. Alternativ kann zumindest ein motorischer Antrieb, insbesondere ein Stellmotor oder ein Torquemotor zum Antreiben der Welle vorgesehen sein.

Die Zerkleinerungsmaschine 1 umfasst weiterhin einen Wandabschnitt 7, welcher im Zerkleinerungsbetrieb der Zerkleinerungsmaschine 1 feststehend ausgebildet ist und über welchen das zu zerkleinernde Material dem Zerkleinerungsrotor 5 zuführbar ist. Der Wandabschnitt 7 ist im Wartungsbetrieb der Zerkleinerungsmaschine 1 wahlweise um eine erste lösbar verriegelbare Drehachse 8 oder eine zweite lösbar verriegelbare Drehachse 9 verschwenkbar.

In der Figur 2 gestrichelt eingezeichnet ist die Stellung des Wandabschnitts 7 im Zerkleinerungsbetrieb. In diesem Fall sind beide Drehachsen 8 und 9 verriegelt. Der Nachdrücker 21 der Zuführvorrichtung 20 bewegt sich im Zerkleinerungsbetrieb entlang des Wandabschnitts 7 auf den Zerkleinerungsrotor 5 zu bzw. von dem Zerkleinerungsrotor 5 weg.

Zur Durchführung von Wartungsarbeiten bzw. zur Behebung von Betriebsstörungen, wie zum Beispiel Verklemmungen von Material zwischen der Zuführvorrichtung 20 und dem Wandabschnitt 7, kann die Zerkleinerungsmaschine 1 in einem Wartungsbetrieb gewartet werden. Hierzu kann der Wandabschnitt 7 entweder um die erste Drehachse 8 oder um die zweite Drehachse 9 verschwenkt werden. Dabei ist die Drehachse 8 bzw. 9, um welche der Wandabschnitt 7 verschwenkt wird, verriegelt und gleichzeitig die andere, nicht aktive Drehachse 9 bzw. 8 gelöst.

Bei einer Verschwenkung des Wandabschnitts 7 um die erste Drehachse 8 wird der Wandabschnitt 7 ausgehend von der Stellung im Zerkleinerungsbetrieb in den Materialaufgaberaum 6 hineinbewegt. Er gibt hierdurch eine erste Öffnung 18 mit Zugang zum Zerkleinerungsrotor 5 frei. Die Endposition nach dieser Verschwenkbewegung ist gesondert in der Figur 3 dargestellt. In dieser Stellung des Wandabschnitts 7 kann eine Bedienperson ohne Probleme von unten bereichsweise in den Materialaufgaberaum 6 hinein und an den Zerkleinerungsrotor 5 herantreten. Dadurch kann die Betriebsperson Wartungsarbeiten am Zerkleinerungsrotor 5 durchführen und in diesem Bereich des Materialaufgaberaums 6 Restmaterial, beispielsweise vor einem Materialwechsel, manuell entfernen.

Bei einer Verschwenkung des Wandabschnitts 7 um die zweite Drehachse 9 wird der Wandabschnitt 7 von dem Materialaufgaberaum 6 weg bewegt. Die Endstellung, welche der Wandabschnitt 7 nach dieser Verschwenkbewegung einnimmt, ist in der Figur 4 gesondert dargestellt. In dieser Schwenkstellung des Wandabschnitts 7 hat eine Bedienperson 34 freien Zugang zur Zuführvorrichtung 20 und insbesondere zur Nachdrückeinheit 21. Dabei kann die Zuführvorrichtung 20 in eine beliebige und zur Durchführung der anstehenden Wartungsarbeit günstige Stellung gebracht werden. Eine mögliche Verklemmung von Material zwischen dem Nachdrücker 21 und dem Wandabschnitt 7 kann in einfacher Weise durch ein Wegschwenken des Wandabschnitts 7 um die zweite Drehachse 9 behoben werden.

Zur Überführung des Wandabschnitts 7 von der Stellung, welche der Wandabschnitt 7 im Zerkleinerungsbetrieb einnimmt, in die beiden in den Figuren 3 und 4 dargestellten Schwenkstellungen, ist eine Verstellvorrichtung 28, beispielsweise in Form einer hydraulischen Kolben-Zylinder-Einheit vorgesehen, welche sich einerseits über eine Lagestelle 29 am Maschinengestell 4 abstützt und andererseits über eine Angriffsstelle 30 mit dem Wandabschnitt 7 verbunden ist.

In alternativen Ausführungsformen kann die Verstellvorrichtung 28 auch über elektrische Stelleinheiten oder Hebelmechaniken oder aus Kombinationen hiervon realisiert sein.

Im Fall einer Kolben-Zylinder-Einheit bietet es sich an, den Zylinder an der Lagerstelle 29 angreifen zu lassen und den Kolben mit der Angriffsstelle 30 des Wandabschnitts 7 zu verbinden. Im dargestellten Fall ist die Angriffsstelle 30 als ein gegenüber dem Wandabschnitt 7 abgewinkeltes Hebelstück ausgebildet.

Die Verstellvorrichtung 28 ist vorteilhafterweise derart am Maschinengestell 4 in Bezug auf die erste und zweite Drehachse 8 und 9 angeordnet, dass die Verstellvorrichtung 28 sowohl zum Verschwenken des Wandabschnitts 7 um die erste Drehachse 8 als auch zum Verschenken des Wandabschnitts 7 um die zweite Drehachse 9, jeweils ausgehend von der Stellung im Zerkleinerungsbetrieb eine in dieselbe Richtung 31 - bezogen auf die Lagerstelle 29 am Maschinengestell 4 - gerichtete Verstellbewegung ausführen muss. Im Falle einer Kolben-Zylinder-Einheit handelt es sich um eine jeweils in dieselbe Richtung gerichtet Hubbewegung des Zylinders.

Weiterhin ist die Verstellvorrichtung 28 in allen Stellungen des Wandabschnitts 7 bei einer Verschwenkung um die erste bzw. zweite Drehachse 8 bzw. 9 und in Montagelage der Zerkleinerungsmaschine 1 vollständig oder zum überwiegenden Teil unterhalb der jeweils aktiven Drehachse 8 bzw. 9 angeordnet. Diese Konfiguration ist deshalb vorteilhaft, da hierdurch bei einer Verschwenkung des Wandabschnitts 7 vermieden werden kann, dass aus dem Materialaufgaberaum 6 herausfallendes Material zur Verstellvorrichtung 28 gelangt und diese möglicherweise beschädigt. Vielmehr wird die Verstellvorrichtung 28 durch den Wandabschnitt 7 gegen herabfallendes Material geschützt.

Es sei noch darauf hingewiesen, dass in dem dargestellten Ausführungsbeispiel die beiden lösbar verriegelbaren Drehachsen 8 und 9 im Wesentlichen parallel zueinander und im Wesentlichen parallel zur Drehachse 14 des Zerkleinerungsmotors 5 ausgerichtet sind, und die erste Drehachse 8 in Montagelage der Zerkleinerungsmaschine 1 oberhalb der zweiten Drehachse 9 angeordnet ist, und die erste Drehachse 8 an einem ersten Ende 15 des Wandabschnitts 7 und die zweite Drehachse 9 an einem zweiten Ende 16 des Wandabschnitts 7 angeordnet ist, und die zweite Drehachse 9 unmittelbar benachbart zum Zerkleinerungsrotor 5 angeordnet ist. Demgegenüber weist die erste Drehachse 8 einen größeren Abstand zum Zerkleinerungsrotor 5 auf.

Zur Überführung des Wandabschnitts 7 in die in den Figuren 3 und 4 dargestellten Stellungen - ausgehend von der Stellung im Zerkleinerungsbetrieb - wird der Wandabschnitt 7 jeweils in Rotationsrichtung 17 des Zerkleinerungsrotors 5 bewegt, in der dargestellten Ansicht also jeweils gegen den Uhrzeigersinn um die jeweils aktive Drehachse 8 bzw. 9.

Der Wandabschnitt 7 bildet ca. 80% der Rückwand 26 des Materialaufgaberaums 6.

Die in der Figur 5 dargestellte Zerkleinerungsmaschine 2 weist im Vergleich zu der in den Figuren 2 bis 4 dargestellten Zerkleinerungsmaschine keine Zuführvorrichtung 20 auf. Die Notwendigkeit für eine solche Zuführvorrichtung 20 ist nämlich nicht in allen Fällen gegeben, insbesondere dann nicht, wenn es sich bei dem zu zerkleinernden Material um kleinteiliges und schweres Material handelt, welches ohnehin aufgrund der Schwerkraft in Richtung des Zerkleinerungsrotors 5 rutscht.

Die in den Figuren 6 bis 8 dargestellte Zerkleinerungsvorrichtung 3 unterscheidet sich von den in den Figuren 2 bis 4 bzw. 5 dargestellten Zerkleinerungsvorrichtungen 1 bzw. 2 dadurch, dass die Verstellvorrichtung 28 in allen Stellungen des Wandabschnitts 7 bei einer Verschwenkung um die erste bzw. zweite Drehachse 8 bzw. 9 und in Montagelage der Zerkleinerungsmaschine 3 vollständig oder zum überwiegende Teil nicht unter, sondern oberhalb der jeweils aktiven Drehachse 8 bzw. 9 angeordnet ist. Ansonsten entspricht die Darstellung der Figur 6 der Darstellung der Figur 2, die Darstellung der Figur 7 der Darstellung der Figur 3 und die Darstellung der Figur 8 der Darstellung der Figur 4.

Die Figuren 9a bis 9c dienen der Veranschaulichung einerseits des Zerkleinerungsbetriebs 35 und andererseits des Wartungsbetriebs 36 bzw. 37:

Der Wandabschnitt 7 ist über vier lösbar verriegelbare Lagerstellen 10, 11, 12 und 13 mit den Maschinengestell 4 verbunden, wobei ein erstes Paar 10 und 11 der vier Lagerstellen die erste, obere Drehachse 8 und ein zweites Paar 12 und 13 der vier Lagerstellen die zweite, untere Drehachse 9 definieren. Im Zerkleinerungsbetrieb 35 sind alle Lagerstellen 10, 11, 12 und 13 verriegelt, das bedeutet, dass der Wandabschnitt 7 feststehend ausgebildet ist.

Im Wartungsbetrieb 36 bzw. 37 kann der Wandabschnitt 7 nun einerseits um die erste Drehachse 8 verschwenkt werden oder andererseits um die zweite Drehachse 9. Hierzu ist die erste Drehachse 8 bzw. die zweite Drehachse 9 verriegelt und die nicht aktive, andere Drehachse 9 bzw. 8 gelöst.

Die lösbare Verriegelung kann technisch durch eine mechanische, hydraulische oder elektrische Verriegelung gelöst sein. Hierzu kann an jeder der vier Lagerstellen 10, 11, 12 und 13 ein am Maschinengestell 4 gelagerter Bolzen vorgesehen sein, der zwischen einer Stellung, in welcher er in den Wandabschnitt 7 eingreift, und einer Stellung, in welcher er nicht in Eingriff mit dem Wandabschnitt 7 steht, verschiebbar ist.

## Patentansprüche

1. Zerkleinerungsmaschine (1, 2, 3) zum Zerkleinern von Material, insbesondere von Wertstoffen, Restholz und Datenträgern, umfassend ein Maschinengestell (4), wenigstens einen am Maschinengestell (4) drehbar gelagerten Zerkleinerungsrotor (5) und einen Materialaufgaberaum (6), wobei der Materialaufgaberaum (6) wenigstens einen Wandabschnitt (7) aufweist, über welchen das zu zerkleinernde Material dem wenigstens einen Zerkleinerungsrotor (5) zuführbar ist, und welcher in einem Zerkleinerungsbetrieb (35) der Zerkleinerungsmaschine (1, 2, 3) feststehend ausgebildet ist und in einem Wartungsbetrieb (36) der Zerkleinerungsmaschine (1, 2, 3) um eine Drehachse (8) verschwenkbar ist, **dadurch gekennzeichnet, dass** die Drehachse (8) lösbar verriegelbar ausgebildet ist, neben dieser ersten Drehachse (8) zumindest eine zweite lösbar verriegelbare Drehachse (9) vorgesehen ist, und der wenigstens eine Wandabschnitt (7) des Materialaufgaberaums (6) im Wartungsbetrieb (36, 37) der Zerkleinerungsmaschine (1, 2, 3) wahlweise um die erste oder die zumindest eine zweite Drehachse (8, 9) verschwenkbar ist.

2. Zerkleinerungsmaschine (1, 2, 3) nach Anspruch 1, wobei der wenigstens eine Wandabschnitt (7) über vier lösbar verriegelbare Lagerstellen (10, 11, 12, 13) mit dem Maschinengestell (4) verbunden ist, und ein erstes Paar (10, 11) der vier Lagerstellen die erste Drehachse (8) und ein zweites Paar (12, 13) der vier Lagerstellen die zweite Drehachse (9) definieren.

3. Zerkleinerungsmaschine (1, 2, 3) nach Anspruch 1 oder 2, wobei
- die beiden lösbar verriegelbaren Drehachsen (8, 9) im Wesentlichen parallel zueinander, und vorzugsweise im Wesentlichen parallel zur Drehachse (14) des wenigstens einen Zerkleinerungsrotors (5), ausgerichtet sind, und/oder
- die erste Drehachse (8) in Montagelage der Zerkleinerungsmaschine (1, 2, 3) oberhalb der zweiten Drehachse (9) angeordnet ist, und/oder
- die erste Drehachse (8) an einem ersten Ende (15) des wenigstens einen Wandabschnitts (7) und die zweite Drehachse (9) an einem zweiten Ende (16) des wenigstens einen Wandabschnitts (7) angeordnet ist, und/oder
- die zweite Drehachse (9) unmittelbar benachbart zum wenigstens einen Zerkleinerungsrotor (5) angeordnet ist.

4. Zerkleinerungsmaschine (1, 2, 3) nach einem der Ansprüche 1 bis 3, wobei der wenigstens eine Zerkleinerungsrotor (5) im Zerkleinerungsbetrieb (35) der Zerkleinerungsmaschine (1, 2, 3) eine bestimmte Rotationsrichtung (17) aufweist und der wenigstens eine Wandabschnitt (7) des Materialaufgaberaums (6) sowohl bei einer Verschwenkung um die erste Drehachse (8) als auch bei einer Verschwenkung um die zweite Drehachse (9) - jeweils ausgehend von einer Stellung im Zerkleinerungsbetrieb (35) - in Rotationsrichtung (17) des wenigstens einen Zerkleinerungsrotors (5) bewegbar ist.

5. Zerkleinerungsmaschine (1, 2, 3) nach einem der Ansprüche 1 bis 4, wobei der wenigstens eine Wandabschnitt (7) bei einer Verschwenkung um die erste Drehachse (8) ausgehend von einer Stellung im Zerkleinerungsbetrieb (35) in den Materialaufgaberaum (6) hinein bewegbar ist und eine erste Öffnung (18) mit Zugang zum wenigstens einen Zerkleinerungsrotor (5) freigibt.

6. Zerkleinerungsmaschine (1, 2, 3) nach einem der Ansprüche 1 bis 5, wobei der wenigstens eine Wandabschnitt (7) bei einer Verschwenkung um die zweite Drehachse (9) ausgehend von einer Stellung im Zerkleinerungsbetrieb (35) von dem Materialaufgaberaum (6) weg bewegbar ist und eine zweite Öffnung (19) freigibt.

7. Zerkleinerungsmaschine (1, 2, 3) nach einem der Ansprüche 1 bis 6, wobei eine Zuführvorrichtung (20) vorgesehen ist, welche schwenkbar am Maschinengestell (4) gelagert ist und mit welcher das zu zerkleinernde Material zum wenigstens einen Zerkleinerungsrotor (5) beförderbar ist.

8. Zerkleinerungsmaschine (1, 2, 3) nach Anspruch 6 und 7, wobei der wenigstens eine Wandabschnitt (7) bei einer Verschwenkung um die zweite Drehachse (9) einen Zugang zur Zuführvorrichtung (20) freigibt.

9. Zerkleinerungsmaschine (1, 2, 3) nach Anspruch 7 oder 8, wobei die Zuführvorrichtung (20) einen Nachdrücker (21) und wenigstens einen Schwenkarm (22) mit einem ersten Ende (23) und einem zweiten Ende (24) umfasst, wobei die Zuführvorrichtung (20) über das erste Ende (23) des wenigstens einen Schwenkarms (22) am Maschinengestell (4) gelagert ist und der Nachdrücker (21) am zweiten Ende (24) des wenigstens einen Schwenkarms (22) angeordnet ist.

10. Zerkleinerungsmaschine (1, 2, 3) nach Anspruch 9, wobei im Zerkleinerungsbetrieb (35) der Zerkleinerungsmaschine (1, 2, 3) der Nachdrücker (21) der Zuführvorrichtung (20) entlang des wenigstens einen Wandabschnitts (7) bewegbar ist.

11. Zerkleinerungsmaschine (1, 2, 3) nach einem der Ansprüche 1 bis 10, wobei der Materialaufgaberaum (6) zumindest durch eine Vorderwand (25), eine Rückwand (26) und zwei Seitenwände (27) begrenzt ist und der wenigstens eine Wandabschnitt (7) 60% bis 90%, vorzugsweise 80%, der Rückwand (26) bildet.

12. Zerkleinerungsmaschine (1, 2, 3) nach einem der Ansprüche 1 bis 11, wobei zur Verschwenkung des wenigstens einen Wandabschnitts (7) des Materialaufgaberaums (6) um die erste bzw. zweite Drehachse (8, 9) wenigstens eine Verstellvorrichtung (28), vorzugsweise Kolben-Zylinder-Einheit, vorgesehen ist, welche sich einerseits über wenigstens eine Lagerstelle (29) am Maschinengestell (4) abstützt und anderseits über wenigstens eine Angriffsstelle (30), vorzugsweise ein abgewinkeltes Hebelstück, mit dem wenigstens einen Wandabschnitt (7) verbunden ist.

13. Zerkleinerungsmaschine (1, 2, 3) nach Anspruch 12, wobei die wenigstens eine Verstellvorrichtung (28) sowohl zum Verschwenken des wenigstens einen Wandabschnitts (7) um die erste Drehachse (8) als auch zum Verschwenken des wenigstens einen Wandabschnitts (7) um die zweite Drehachse (9) - jeweils ausgehend von einer Stellung im Zerkleinerungsbetrieb (35) - eine in dieselbe Richtung (31) - bezogen auf die wenigstens eine Lagerstelle (29) - gerichtete Verstellbewegung ausführt.

14. Zerkleinerungsmaschine (1, 2, 3) nach Anspruch 12 oder 13, wobei die wenigstens eine Verstellvorrichtung (28) in allen Stellungen des wenigstens einen Wandabschnitts (7) bei einer Verschwenkung um die erste bzw. zweite Drehachse (8, 9) und in Montagelage der Zerkleinerungsmaschine (1, 2, 3) vollständig oder zum überwiegenden Teil unter- oder oberhalb der jeweils aktiven Drehachse (8, 9) angeordnet ist.

15. Zerkleinerungsmaschine (1, 2, 3) nach einem der Ansprüche 12 bis 14, wobei ein Gehäuse (32) vorgesehen ist, welches die Zerkleinerungsmaschine (1, 2, 3) bereichsweise nach außen hin abschirmt, und
- die wenigstens eine Verstellvorrichtung (28) an einer Innenseite des Gehäuses (32) angeordnet ist, und/oder
- der wenigstens eine Wandabschnitt (7) sowohl bei einer Verschwenkung um die erste Drehachse (8) als auch bei einer Verschwenkung um die zweite Drehachse (9) im Wesentlichen vollständig innerhalb des Gehäuses (32) verbleibt.

## Claims

1. A comminuting machine (1, 2, 3) for comminuting material, in particular recyclable materials , scrap wood and data carriers, including a machine frame (4), at least one comminuting rotor (5) mounted rotatably to the machine frame (4) and a material delivery space (6), wherein the material delivery space (6) has at least one wall portion (7), by way of which the material to be comminuted can be fed to the at least one comminuting rotor (5), and which is stationary in a comminuting mode of operation (35) of the comminuting machine (1, 2, 3) and is pivotable about an axis of rotation (8) in a maintenance mode of operation (36) of the comminuting machine (1, 2, 3), **characterised in that** the axis of rotation (8) is adapted to be releasably lockable, provided besides said first axis of rotation (8) is at least one second releasably lockable axis of rotation (9) and the at least one wall portion (7) of the material delivery space (6) in the maintenance mode (36, 37) of the comminuting machine (1, 2, 3) is pivotable selectively about the first or the at least one second axis of rotation (8, 9).

2. A comminuting machine (1, 2, 3) according to claim 1 wherein the at least one wall portion (7) is connected to the machine frame (4) by way of four releasably lockable mounting locations (10, 11, 12, 13) and a first pair (10, 11) of the four mounting locations define the first axis of rotation (8) and a second pair (12, 13) of the four mounting locations define the second axis of rotation (9).

3. A comminuting machine (1, 2, 3) according to claim 1 or claim 2 wherein
- the two releasably lockable axes of rotation (8, 9) are oriented substantially parallel to each other and preferably substantially parallel to the axis of rotation (14) of the at least one comminuting rotor (5), and/or
- the first axis of rotation (8) in the mounted position of the comminuting machine (1, 2, 3) is arranged above the second axis of rotation (9), and/or
- the first axis of rotation (8) is arranged at a first end (15) of the at least one wall portion (7) and the second axis of rotation (9) is arranged at a second end (16) of the at least one wall portion (7), and/or
- the second axis of rotation (9) is arranged immediately adjacent to the at least one comminuting rotor (5).

4. A comminuting machine (1, 2, 3) according to one of claims 1 to 3 wherein the at least one comminuting rotor (5) has a given direction of rotation (17) in the comminuting mode (35) of the comminuting machine (1, 2, 3) and the at least one wall portion (7) of the material delivery space (6) is moveable in the direction of rotation (17) of the at least one comminuting rotor (5) both upon a pivotal movement about the first axis of rotation (8) and also upon a pivotal movement about the second axis of rotation (9) - in each case starting from a position in the comminuting mode (35).

5. A comminuting machine (1, 2, 3) according to one of claims 1 to 4 wherein upon a pivotal movement about the first axis of rotation (8) starting from a position in the comminuting mode (35) the at least one wall portion (7) is moveable into the material delivery space (6) and opens a first opening (18) with access to the at least one comminuting rotor (5).

6. A comminuting machine (1, 2, 3) according to one of claims 1 to 5 wherein upon a pivotal movement about the second axis of rotation (9) starting from a position in the comminuting mode (35) the at least one wall portion (7) is moveable away from the material delivery space (6) and opens a second opening (19).

7. A comminuting machine (1, 2, 3) according to one of claims 1 to 6 wherein there is provided a feed device (20) which is mounted pivotably to the machine frame (4) and with which the material to be comminuted can be conveyed to the at least one comminuting rotor (5).

8. A comminuting machine (1, 2, 3) according to claim 6 or claim 7 wherein upon a pivotal movement about the second axis of rotation (9) the at least one wall portion (7) opens an access to the feed device (20).

9. A comminuting machine (1, 2, 3) according to claim 7 or claim 8 wherein the feed device (20) includes a pressing member (21) and at least one pivot arm (22) having a first end (23) and a second end (24), wherein the feed device (20) is mounted to the machine frame (4) by way of the first end (23) of the at least one pivot arm (22) and the pressing member is arranged at the second end (24) of the at least one pivot arm (22).

10. A comminuting machine (1, 2, 3) according to claim 9 wherein in the comminuting mode (35) of the comminuting machine (1, 2, 3) the pressing member (21) of the feed device (20) is moveable along the at least one wall portion (7).

11. A comminuting machine (1, 2, 3) according to one of claims 1 to 10 wherein the material delivery space (6) is defined at least by a front wall (25), a rear wall (26) and two side walls (27) and the at least one wall portion (7) forms 60% to 90%, preferably 80%, of the rear wall (26).

12. A comminuting machine (1, 2, 3) according to one of claims 1 to 11 wherein provided for the pivotal movement of the at least one wall portion (7) of the material delivery space (6) about the first or the second axis of rotation (8, 9) is at least one displacement device (28), preferably a piston-cylinder unit, which is supported on the one hand by way of at least one mounting location (29) on the machine frame (4) and which on the other hand is connected to the at least one wall portion (7) by way of at least one engagement location (30), preferably an angled lever portion.

13. A comminuting machine (1, 2, 3) according to claim 12 wherein the at least one displacement device (28) performs a displacement movement directed in the same direction (31) - with respect to the at least one mounting location (29) - both for the pivotal movement of the at least one wall portion (7) about the first axis of rotation (8) and also for the pivotal movement of the at least one wall portion (7) about the second axis of rotation (9) - in each case starting from a position in the comminuting mode (35).

14. A comminuting machine (1, 2, 3) according to claim 12 or claim 13 wherein the at least one displacement device (28) in all positions of the at least one wall portion (7) upon a pivotal movement about the first or second axis of rotation (8, 9) and in the mounted position of the comminuting machine (1, 2, 3) is arranged completely or for the predominant part below or above the respectively active axis of rotation (8, 9).

15. A comminuting machine (1, 2, 3) according to one of claims 12 to 14 wherein there is provided a housing (32) which region-wise shields the comminuting machine (1, 2, 3) outwardly and
- the at least one displacement device (28) is arranged at an inside of the housing (32), and/or
- the at least one wall portion (7) remains substantially completely within the housing (32) both upon a pivotal movement about the first axis of rotation (8) and also upon a pivotal movement about the second axis of rotation (9).

## Revendications

1. Machine de broyage (1, 2, 3) pour broyer un matériau, plus particulièrement des matériaux recyclables, des résidus de bois et des supports de données, comprenant un bâti de machine (4), au moins un rotor de broyage (5) logé de façon rotative sur le bâti de machine (4) et une chambre de chargement de matériau (6), dans laquelle la chambre de chargement de matériau (6) présente au moins une section formant paroi (7), par laquelle le matériau à broyer peut être amené à l'au moins un rotor de broyage (5), et laquelle est conçue fixe dans un fonctionnement de broyage (35) de la machine de broyage (1, 2, 3) et est pivotante autour d'un axe de rotation (8) dans une opération de maintenance (36) de la machine de broyage (1, 2, 3), **caractérisée en ce que** l'axe de rotation (8) est conçu verrouillable de façon amovible, à côté de ce premier axe de rotation (8) est prévu au moins un deuxième axe de rotation verrouillable de façon amovible (9), et l'au moins une section formant paroi (7) de la chambre de chargement de matériau (6) est pivotante au choix autour du premier ou de l'au moins deuxième axe de rotation (8, 9) dans une opération de maintenance (36, 37) de la machine de broyage (1, 2, 3).

2. Machine de broyage (1, 2, 3) selon la revendication 1, dans laquelle l'au moins une section formant paroi (7) est reliée par quatre points d'appui verrouillables de façon amovible (10, 11, 12, 13) au bâti de machine (4), et une première paire (10, 11) des quatre points d'appui définit le premier axe de rotation (8) et une deuxième paire (12, 13) des quatre points d'appui définit le deuxième axe de rotation (9).

3. Machine de broyage (1, 2, 3) selon la revendication 1 ou 2, dans laquelle
- les deux axes de rotation verrouillables de façon amovible (8, 9) sont orientés essentiellement parallèlement l'un à l'autre, et de préférence, essentiellement parallèlement à l'axe de rotation (14) de l'au moins un rotor de broyage (5), et / ou
- le premier axe de rotation (8) est disposé, en position de montage de la machine de broyage (1, 2, 3), au-dessus du deuxième axe de rotation (9), et / ou
- le premier axe de rotation (8) est disposé à une première extrémité (15) de l'au moins une section formant paroi (7) et le deuxième axe de rotation (9) est disposé à une deuxième extrémité (16) de l'au moins une section formant paroi (7), et / ou
- le deuxième axe de rotation (9) est disposé de façon directement contiguë à l'au moins un rotor de broyage (5).

4. Machine de broyage (1, 2, 3) selon l'une des revendications 1 à 3, dans laquelle l'au moins un rotor de broyage (5) présente un certain sens de rotation (17) en fonctionnement de broyage (35) de la machine de broyage (1, 2, 3) et l'au moins une section formant paroi (7) de la chambre de chargement de matériau (6) est mobile non seulement lors d'un pivotement autour du premier axe de rotation (8) mais aussi lors d'un pivotement autour du deuxième axe de rotation (9) - à chaque fois à partir d'une position en fonctionnement de broyage (35) - dans le sens de rotation (17) de l'au moins un rotor de broyage (5).

5. Machine de broyage (1, 2, 3) selon l'une des revendications 1 à 4, dans laquelle l'au moins une section formant paroi (7) est mobile vers l'intérieur de la chambre de chargement de matériau (6) lors d'un pivotement autour du premier axe de rotation (8) à partir d'une position en fonctionnement de broyage (35) et libère une première ouverture (18) avec accès à au moins un rotor de broyage (5).

6. Machine de broyage (1, 2, 3) selon l'une des revendications 1 à 5, dans laquelle l'au moins une section formant paroi (7) est mobile en s'éloignant de la chambre de chargement de matériau (6) lors d'un pivotement autour du deuxième axe de rotation (9) à partir d'une position en fonctionnement de broyage (35) et dégage une deuxième ouverture (19).

7. Machine de broyage (1, 2, 3) selon l'une des revendications 1 à 6, dans laquelle est prévu un dispositif d'alimentation (20), lequel est logé de façon pivotante sur le bâti de machine (4) et avec lequel le matériau à broyer peut être acheminé vers au moins un rotor de broyage (5).

8. Machine de broyage (1, 2, 3) selon la revendication 6 et 7, dans laquelle l'au moins une section formant paroi (7) libère un accès au dispositif d'alimentation (20) lors d'un pivotement autour du deuxième axe de rotation (9).

9. Machine de broyage (1, 2, 3) selon la revendication 7 ou 8, dans laquelle le dispositif d'alimentation (20) comprend un poussoir (21) et au moins un bras pivotant (22) avec une première extrémité (23) et une deuxième extrémité (24), dans laquelle le dispositif d'alimentation (20) est logé sur le bâti de machine (4) par la première extrémité (23) de l'au moins un bras pivotant (22) et le poussoir (21) est disposé à la deuxième extrémité (24) de l'au moins un bras pivotant (22).

10. Machine de broyage (1, 2, 3) selon la revendication 9, dans laquelle, en fonctionnement de broyage (35) de la machine de broyage (1, 2, 3), le poussoir (21) du dispositif d'alimentation (20) est mobile le long de l'au moins une section formant paroi (7).

11. Machine de broyage (1, 2, 3) selon l'une des revendications 1 à 10, dans laquelle la chambre de chargement de matériau (6) est limitée au moins par une paroi avant (25), une paroi arrière (26) et deux parois latérales (27) et l'au moins une section formant paroi (7) forme 60 % à 90 %, de préférence 80 %, de la paroi arrière (26).

12. Machine de broyage (1, 2, 3) selon l'une des revendications 1 à 11, dans laquelle pour le pivotement de l'au moins une section formant paroi (7) de la chambre de chargement de matériau (6), il est prévu autour du premier ou du deuxième axe de rotation (8, 9), au moins un dispositif de réglage (28), de préférence une unité piston-cylindre, qui s'appuie, d'un côté, sur le bâti de machine (4) par au moins un point d'appui (29) et, de l'autre côté, est relié à l'au moins une section formant paroi (7) par au moins un point d'attaque (30), de préférence un élément de levier coudé.

13. Machine de broyage (1, 2, 3) selon la revendication 12, dans laquelle l'au moins un dispositif de réglage (28) réalise, non seulement pour le pivotement de l'au moins une section formant paroi (7) autour du premier axe de rotation (8) mais aussi pour le pivotement de l'au moins une section formant paroi (7) autour du deuxième axe de rotation (9) - à chaque fois à partir d'une position en fonctionnement de broyage (35) - un mouvement de réglage orienté dans le même sens (31) - par rapport à l'au moins un point d'appui (29).

14. Machine de broyage (1, 2, 3) selon la revendication 12 ou 13, dans laquelle l'au moins un dispositif de réglage (28) est disposé, dans toutes les positions de l'au moins une section formant paroi (7), lors d'un pivotement autour du premier ou du deuxième axe de rotation (8, 9) et en position de montage de la machine de broyage (1, 2, 3), intégralement ou en majeure partie au-dessous ou au-dessus de l'axe de rotation 18 actif (8, 9) respectif.

15. Machine de broyage (1, 2, 3) selon l'une des revendications 12 à 14, dans laquelle est prévu un carter (32), lequel protège de l'extérieur par endroits la machine de broyage (1, 2, 3) et
- l'au moins un dispositif de réglage (28) est disposé sur un côté interne du carter (32), et / ou
- l'au moins une section formant paroi (7) reste essentiellement intégralement à l'intérieur du carter (32) non seulement lors d'un pivotement autour du premier axe de rotation (8) mais aussi lors d'un pivotement autour du deuxième axe de rotation (9).
